# EUROPÄISCHE PATENTSCHRIFT

(11) **EP 0 579 849 B1**
(45) Veröffentlichungstag und Bekanntmachung des Hinweises auf die Patenterteilung: **15.01.1997**
(21) Anmeldenummer: 92112387.3
(22) Anmeldetag: 20.07.1992
(51) Int. Cl.: D06F 37/00

(54) **Trommelwaschmaschine mit einem Laugenbehälter aus Kunststoff**
Drum-type washing machine with a plastic tub
Machine à laver à tambour avec une cuve en matière plastique

(43) Veröffentlichungstag der Anmeldung: 26.01.1994
(73) Patentinhaber: WASCHGERÄTE GmbH i.L., D-08331 Schwarzenberg (DE)
(72) Erfinder: Bochmann, Henry, O-9430 Schwarzenberg (DE); Neubert, Peter, O-9431 Erla-Crandorf (DE); Unger, Klaus, O-9434 Breitenbrunn (DE)
(74) Vertreter: Wellner, Hans

(56) Entgegenhaltungen:
- EP-A- 0 263 742
- EP-A- 0 321 030
- DE-B- 1 005 482

## Beschreibung

Die Erfindung bezieht sich auf eine Trommelwaschmaschine in mantelbeschickbarer Bauweise, sogenannte Topladerbauweise, insbesondere für die Verwendung im Haushalt, gemäß dem Oberbegriff des Anspruches 1, Dabei sind das Lager- und das Dichtelement für die Welle der Wasch- und Schleudertrommel direkt in der Kunststoffwandung angeordnet.

Von bereits auf dem Markt befindlichen Trommelwaschmaschinen der vorgenannten Bauart sind Laugenbehälter aus Kunststoff bekannt, bei denen die Trommellagerung und deren Dichtelement direkt in der Behälterwandung angeordnet sind (EP-A-0 321 030).

Diese technischen Lösungen weisen keinerlei Leckwasserführungen im Bereich der Trommellagerung auf.

Weitere technische Lösungen sind in der Art bekannt, daß eine Leckwasserführung nur über den Kugellagersitz nach außen gehend gewährleistet ist.

Diese technische Lösung hat den Nachteil, daß bei einer auftretenden Undichtheit des Dichtelementes, z. B. bei Verschleiß, Leckwasser in das Innere des Kugellagers eindringen und somit einen Ausfall des Kugellagers hervorrufen kann.

Ziel und Aufgabe der Erfindung ist es daher, eine Lösung zu schaffen, bei der kein Ausfall des Lagers durch eventuell eindringendes Leckwasser eintritt.

Diese Aufgabe wird durch die im kennzeichnenden Teil des Anspruches 1 angegebenen Merkmale gelöst.

Die Vorteile, die durch die Erfindung gegenüber den bekannten technischen Lösungen erreicht werden, bestehen darin, daß durch einen genügend großen Freiraum zwischen Dichtelement und dem Rillenkugellager, einer darin angeordneten Schleuderscheibe sowie einem genügend großen Querschnitt der Leckwasseröffnung ein Eindringen von Leckwasser in das Lagerinnere wirksam verhindert wird.
Ein weiterer Vorteil dieser erfinderischen Lösung besteht darin, daß durch das gewählte Verhältnis der Außendurchmesser zwischen Dichtelement und Lagerelement eine werkzeugtechnisch günstige Fertigungsmöglichkeit geschaffen wurde, so daß in dem erforderlichen Spritzgußwerkzeug keine Schieberelemente für das Ausformen der Leckwasseröffnung erforderlich sind, da diese Leckwasseröffnung im wesentlichen parallel zur Bewegungsrichtung der formgebenden Werkzeugteile liegt.

Vorteilhafte Ausgestaltungen der Erfindung ergeben sich aus den übrigen Unteransprüchen und aus dem nachfolgend an Hand der Zeichnung prinzipmäßig beschriebenen Ausführungsbeispiel.

Dabei zeigt
die Zeichnung eine Schnittdarstellung der Lagerstelle in der Laugenbehälterseitenwand.

Ein Rillenkugellager 1 ist direkt in einem Lagersitz 2 in der Laugenbehälterseitenwand 3 eingepreßt.
Der Außendurchmesser dieses Lagersitzes 2 ist gegenüber einem Preßsitz 4 für ein Dichtelement 5 so gestaltet, daß ein Leckwasserraum 6 mit einer genügend großen Leckwasseröffnung 7 gebildet wird.
Bei einer eventuell auftretenden Undichtheit zwischen der Welle 8 der Wasch- und Schleudertrommel 9 und dem Dichtelement 5 wird das eingedrungene Leckwasser durch die mitrotierende Schleuderscheibe 10 im Leckwasserraum 6 von dem Rillenkugellager 1 ferngehalten und an der tiefsten Stelle über die Leckwasseröffnung 7 nach außen abgeführt.

## Patentansprüche

1. Trommelwaschmaschine in mantelbeschickbarer Bauweise, insbesondere mit einem Laugenbehälter aus Kunststoff, bei dem der Lagersitz für die Welle der Wasch- und Schleudertrommel sowie der Sitz für das Dichtelemen direkt in die Seitenwand aus Kunststoff eingearbeitet sind und zwischen dem Dichtelement und dem Lagersitz ein Leckwasserraum mit einem nach außen führenden Leckwasserkanal angeordnet ist
**dadurch gekennzeichnet**, daß
das Verhältnis des Außendurchmessers des Lagersitzes (2) zum Außendurchmesser des Dichtelementes (5) so gewählt ist, daß die Leckwasseröffnung (7) annähernd parallel zu den Aufnahmebohrungen für das Dichtelement (5) und das Rillenkugellager (1) verlaufend angeordnet ist und in dem Leckwasserraum (6) eine mit der Antriebswelle für die Wasch- und Schleudertrommel (9) verbundene Schleuderscheibe (10) angeordnet ist.

2. Trommelwaschmaschine nach Anspruch 1,
**dadurch gekennzeichnet**, **daß**
der Innendurchmesser des Lagersitzes (2) kleiner ist als der Innendurchmesser des Dichtelementes (5) und der Außendurchmesser der Schleuderscheibe (10) wenigstens annähernd dem Außendurchmesser des Lagersitzes (2) entspricht.

3. Trommelwaschmaschine nach Anspruch 1 oder 2,
**dadurch gekennzeichnet**, **daß**
die Leckwasseröffnung (7) auf ihrer nach außen weisenden Seite sich erweiternd ausgebildet ist.

## Claims

1. Top-loading drum-type washing machine, in particular comprising a plastic tub, in which the bearing seat for the shaft of the washing and spin-drying drum and the seat for the sealing element are worked directly into the plastic side wall and a leakage-water space with a leakage-water channel leading towards the outside is arranged between the sealing element and the bearing seat, characterised in that the ratio of the external diameter of the bearing seat (2) to the external diameter of the sealing element (5) is such that the leakage-water opening (7) is arranged approximately parallel to the location holes for the sealing element (5) and the deep-groove ball bearing (1) and a centrifugal disc (10) connected to the drive shaft for the washing and spin-drying drum (9) is arranged in the leakage-water space (6).

2. Drum-type washing machine according to claim 1, characterised in that the internal diameter of the bearing seat (2) is smaller than the internal diameter of the sealing element (5) and the external diameter of the centrifugal disc (10) corresponds at least approximately to the external diameter of the bearing seat (2).

3. Drum-type washing machine according to claim 1 or claim 2, characterised in that the leakage-water opening (7) is widened on its side directed towards the outside.

## Revendications

1. Machine à laver à tambour du type à chargement par le dessus, en particulier avec une cuve en matière plastique dans laquelle le siège de palier de l'arbre du tambour de lavage et d'essorage ainsi que le logement pour l'élément d'étanchéité sont montés directement dans la paroi latérale en plastique, et du type à chambre d'écoulement d'eau avec un conduit d'écoulement vers l'extérieur disposée entre l'élément d'étanchéité et le siège de palier, caractérisée en ce que le rapport du diamètre extérieur du siège (2) de palier au diamètre extérieur de l'élément d'étanchéité (5) est choisi de sorte que l'ouverture d'écoulement d'eau (7) s'étende approximativement parallèlement aux logements de réception de l'élément d'étanchéité (5) et du roulement rainuré à billes (1), et en ce qu'un disque de centrifugation (10) relié à l'arbre d'entraînement du tambour de lavage et d'essorage (9) est disposé dans la chambre d'écoulement d'eau (6).

2. Machine à laver à tambour selon la revendication 1, caractérisée en ce que le diamètre intérieur du siège (2) de palier est plus petit que le diamètre intérieur de l'élément d'étanchéité (5), et en ce que le diamètre extérieur du disque de centrifugation (10) correspond au moins approximativement au diamètre extérieur du siège (2) de palier.

3. Machine à laver à tambour selon l'une quelconque des revendications 1 ou 2, caractérisée en ce que l'ouverture d'écoulement d'eau (2) s'élargit sur sa face regardant vers l'extérieur.
